# EUROPÄISCHE PATENTSCHRIFT

(11) **EP 1 269 903 B1**
(45) Veröffentlichungstag und Bekanntmachung des Hinweises auf die Patenterteilung: **10.06.2009**
(21) Anmeldenummer: 02007774.9
(22) Anmeldetag: 06.04.2002
(51) Int. Cl.: A47L 9/00

(54) **Sauggerät**
Suction device
Aspirateur

(30) Priorität: 27.06.2001 DE 10130995
(43) Veröffentlichungstag der Anmeldung: 02.01.2003
(73) Patentinhaber: Festool GmbH, 73240 Wendlingen (DE)
(72) Erfinder: Steimel, Johannes, Dr.-Ing., 73230 Neidlingen (DE)
(74) Vertreter: Bregenzer, Michael

(56) Entgegenhaltungen:
- FR-A- 1 539 512
- FR-A- 2 425 227
- US-A- 2 603 816
- US-A- 3 089 177
- US-A- 3 651 536
- US-A- 4 563 789

## Beschreibung

Die Erfindung betrifft ein insbesondere transportables Sauggerät zum Absondern von in einem durch einen Saugschlauch angesaugten Saugstrom enthaltenen Partikeln.

Solche Sauggeräte werden beispielsweise in Zusammenhang mit einer beim Bearbeiten eines Werkstücks Staub erzeugenden Handwerkzeugmaschine verwendet, die mit dem Saugschlauch verbunden wird, so dass der bei der Werkstückbearbeitung anfallende Staub abgesaugt und in einem Schmutzraum des Sauggerätes gesammelt wird.

Üblicherweise wird der Saugschlauch im Falle des Nichtgebrauchs vom Sauggerät weggenommen. Dies ist verhältnismäßig umständlich. Außerdem muss der Saugschlauch so aufbewahrt werden, dass er im Bedarfsfalle gleich zur Verfügung steht. Auch dies ist nicht immer erfüllt, so dass mit der Inbetriebnahme des Sauggerätes häufig ein gewisser Zeitaufwand verbunden ist.

US 4,563,789 betrifft ein Sauggerät, bei dem ein Saugschlauch an der Oberseite eines Sauggefäßes um ein Motorgehäuse gewikkelt ist.

Ein Sauggerät gemäß dem Oberbegriff des Anspruchs 1 geht aus US 3,089,177 hervor.

Der vorliegenden Erfindung liegt daher die Aufgabe zu Grunde, hier Abhilfe zu schaffen und ein Sauggerät der eingangs genannten Art zur Verfügung zu stellen, bei dem der Saugschlauch und ein elektrisches Anschlusskabel des Sauggeräts auf einfache und bequem zugängliche Weise untergebracht werden können.

Diese Aufgabe wird erfindungsgemäß durch ein Sauggerät gemäß der technischen Lehre des Anspruchs 1 gelöst.

Auf diese Weise kann der Saugschlauch geräteseitig andauernd, auch im Falle des Nichtgebrauchs, angeschlossen bleiben. Ferner ist der Aufnahmeraum bequem von oben her zugänglich, so dass der Saugschlauch ohne Schwierigkeiten in dem Aufnahmeraum abgelegt oder im Anwendungsfall aus dem Aufnahmeraum entnommen werden kann. Dabei befindet sich die Anschlusseinrichtung für den Saugschlauch in dem Aufnahmeraum bzw. der Saugschlauch verläuft vom Sauggeräteinneren unmittelbar in den Aufnahmeraum, so dass das geräteseitige Schlauchende von außen her unsichtbar untergebracht ist und keinen Platz an der Geräteaußenseite in Anspruch nimmt.

Zweckmäßige Ausgestaltungen der Erfindung sind in den Unteransprüchen angegeben.

Ein Ausführungsbeispiel der Erfindung wird nun anhand der Zeichnung erläutert. Es zeigen:
- Figur 1: ein erfindungsgemäßes Sauggerät im schematischen Vertikalschnitt gemäß der Schnittlinie I-I in den Figuren 2 und 3, wobei der Saugschlauch und das elektrische Anschlusskabel abgeschnitten sind und nur der obere Bereich des Sauggeräts mit ausgezogenen Linien dargestellt ist, während das Sauggerät ansonsten nur strichpunktiert angedeutet ist,
- Figur 2: das Sauggerät nach Figur 1 in Draufsicht gemäß Pfeil II in Figur 1, wobei sich der Saugschlauch und das elektrische Anschlusskabel zum Teil im Aufnahmeraum befinden und durch die zugeordneten Durchtrittsausnehmungen nach außen geführt sind, wo sie abgeschnitten gezeichnet sind, und
- Figur 3: das gleiche Sauggerät in Vorderansicht gemäß Pfeil III ohne den Saugschlauch und das elektrische Anschlusskabel.

Das aus der Zeichnung hervorgehende Sauggerät 1 dient zum Ansaugen eines Saugstroms durch einen Saugschlauch 2, wobei im Saugstrom enthaltene Partikel im Inneren des Sauggerätes abgesondert und gesammelt werden. Derartige Sauggeräte werden insbesondere zur Absaugung von bei der spanabhebenden Bearbeitung von Werkstücken anfallendem Staub eingesetzt. Der allgemeine Aufbau solcher Sauggeräte ist allseits bekannt, so dass sich eine ins Einzelne gehende Beschreibung erübrigt. Diesbezüglich wird lediglich darauf hingewiesen, dass das Sauggerät einen elektrisch betriebenen Gerätemotor enthält, der ein den Saugstrom erzeugendes Sauggebläse treibt, wobei der durch den Saugschlauch 2 herangeführte Saugstrom eine Filtereinrichtung durchströmt, die die abzusondernden Partikel zurückhält. Der von diesen Partikeln befreite Saugstrom, der in den üblichen Anwendungsfällen von Luft gebildet wird, wird anschließend ins Freie geleitet.

Das Sauggerät 1 ist transportabel ausgebildet, so dass es für wechselnde Einsatzorte geeignet ist. Es kann, wie strichpunktiert angedeutet, Fahrrollen 3 aufweisen, so dass es auf dem Umgebungsboden verfahren werden kann.

Der die verschiedenen Aggregate des Sauggerätes enthaltende Gerätebereich ist ebenfalls nur schematisch strichpunktiert angedeutet.

An der Oberseite 4 des Sauggerätes 1 ist ein Aufnahmeraum 5 zum Einlegen des Saugschlauchs 2 im Falle seines Nichtgebrauchs angeordnet. Dabei ist der Aufnahmeraum 5 oben offen und durch eine oberseitige Zugangsöffnung 6 zugänglich. Der Aufnahmeraum 5 ist so groß, dass in ihm der ganze Saugschlauch 2 untergebracht werden kann.

Im Aufnahmeraum 5 ist eine Anschlusseinrichtung 7, in dargestellten Falle ein Anschlussstützen, angeordnet, mit der das geräteseitige Ende des Saugschlauchs 2 lösbar verbunden, zweckmäßigerweise zusammengesteckt ist. Prinzipiell könnte es sich auch um eine feste Verbindung handeln, da der Saugschlauch 2 dauerhaft angeschlossen bleiben kann. Eine weitere Variante besteht darin, dass der Saugschlauch ohne Unterbrechung aus dem Inneren des Sauggeräts in den Aufnahmeraum 5 verläuft.

Beim Ausführungsbeispiel ist im mittleren Bereich des Aufnahmeraums 5 eine vom Boden 8 des Aufnahmeraums 5 hochstehende Gehäusepartie 9 angeordnet, die ein Wickelzentrum für den Saugschlauch 2 bildet. Der Saugschlauch 2 wird also bei Nichtgebrauch zu einem Schlauchwickel gewickelt, der um die Gehäusepartie 9 herum in den Aufnahmeraum 5 gelegt wird. Wird der Saugschlauch 2 gebraucht, wird er nach oben hin aus dem Aufnahmeraum 5 entnommen. In Figur 2 befinden sich nahezu zwei umlaufende Windungen des Saugschlauchs 2 noch im Aufnahmeraum 5. Der Rest des Saugschlauchs 2 ist entnommen und verläuft zum Einsatzort, an dem Staub abgesaugt werden soll.

Die das Wickelzentrum bildende Gehäusepartie 9 kann den den Saugstrom erzeugenden Gerätemotor abdecken, so dass sie sozusagen einen Teil des Motorgehäuses bildet. Auf diese Weise, d.h. durch den oben in den Aufnahmeraum 5 ragenden Gerätemotor, ergibt sich eine Platzersparnis im eigentlichen Geräteinneren, wobei die hochstehende Gehäusepartie 9 im Aufnahmeraum 5 nicht stört, da der von ihr eingenommene Platz nicht für den Saugschlauch 2 benötigt wird.

Aus der Zeichnung ist ferner ersichtlich, dass an der Oberseite der im Aufnahmeraum 5 hochstehenden Gehäusepartie 9 ein Traggriff 10 zum Tragen des Sauggerätes 1 mit der Hand angeordnet sein kann.

Die Gehäusepartie 9 sollte einschließlich des Traggriffs 10 nicht nach oben hin aus dem Aufnahmeraum 5 vorstehend. Zweckmäßigerweise sollte sie innerhalb des Aufnahmeraums 5 enden.

Eine weitere zweckmäßige Maßnahme besteht darin, dass die die offene Oberseite des Aufnahmeraums 5 bildende Zugangsöffnung 6 durch eine den Aufnahmeraum 5 von seinem Umfang her ein Stück weit übergreifende Randpartie 11 begrenzt wird. Auf diese Weise wird der radial außen liegende Bereich des Aufnahmeraums 5 überdeckt. Diese Randpartie 11 kann im Wesentlichen über den gesamten Umfang umlaufen. Sie dient zum nach unten Halten des Saugschlauchs 2 im Aufnahmeraum 5. Der Saugschlauch 2 neigt im aufgewickelten Zustand auf Grund seiner elastischen Eigenschaften zum Aufspreizen, so dass sich seine Windungen gegen die den Aufnahmeraum 5 am Umfang begrenzende Gehäusewand 12 legen und sich somit zumindest teilweise unterhalb der Randpartie 11 befinden.

Die den Aufnahmeraum 5 umfangsseitig begrenzende Gehäusewand 12 kann eine fensterartige Durchbrechung 13 aufweisen, die im dargestellten Falle an dem an der Geräte-Vorderseite verlaufenden Gehäusewandbereich angeordnet ist. Diese Durchbrechung 13 ist so bemessen, dass sich mindestens eine Schlauchwindung durch sie hindurch ausbauchen kann. Dies kann dann von Vorteil sein, wenn es sich um einen Saugschlauch 2 großer Länge oder größeren Durchmessers handelt. Die Durchbrechung 13 kann außerdem als Halteöffnung dienen, indem man mit der Hand durch die Durchbrechung 13 greift, so dass der die Durchbrechung 13 oben begrenzende Rand erfasst werden kann.

Das Sauggerät 1 wird, wie bereits erwähnt, elektrisch betrieben. Hierzu weist es ein mit dem Gerätemotor verbundenes elektrisches Anschlusskabel 14 auf, das an seinem nicht dargestellten freien Ende einen mit dem elektrischen Netz zu verbindenden Kontaktstecker trägt. Das verhältnismäßig lange Anschlusskabel 14 kann ebenfalls, wird es nicht benötigt, in dem Aufnahmeraum 5 untergebraucht werden. Dabei ist die Anordnung zweckmäßigerweise ähnlich wie beim Saugschlauch 2 so getroffen, dass das Anschlusskabel 14 aus dem Inneren des Sauggerätes in den Aufnahmeraum 5 verläuft, so dass es aus dem Geräteinneren unmittelbar in den Aufnahmeraum 5 gelangt. Das Anschlusskabel 14 weist einen im Vergleich zum Saugschlauch 2 kleinen Durchmesser auf, so dass im Aufnahmeraum 5 ausreichend Platz zur Verfügung steht, nicht nur den Saugschlauch 2 sondern auch das Anschlusskabel 14 unterzubringen. Dabei wird man das Anschlusskabel 14 zweckmäßigerweise ebenfalls im aufgewickelten Zustand einlegen. In Figur 2 sind etwa zwei im Aufnahmeraum 5 verlaufende Windungen des Anschlusskabels 4 dargestellt, das anschließend aus dem Aufnahmeraum herausgeführt ist.

Aus den Figuren 1 und 2 geht ferner hervor, dass die Anschlusseinrichtung 7 für den Saugschlauch 2 am Boden 8 des Aufnahmeraums 5 angeordnet ist und das Anschlusskabel 14 am Boden 8 des Aufnahmeraums 5 in diesen verläuft.

Dem Saugschlauch 2 und dem Anschlusskabel 14 ist jeweils eine den Aufnahmeraum 5 mit der Umgebung verbindende Durchtrittsausnehmung 15 bzw. 16 zugeordnet, die am Umfang des Aufnahmeraums 5 angeordnet und an der Geräte-Oberseite offen ist, so dass der Saugschlauch 2 bzw. das Anschlusskabel 14 im Bedarfsfalle von oben her in die betreffende Durchtrittsausnehmung 15, 16 eingesetzt und auf diese Weise aus dem Aufnahmeraum 5 nach außen geführt werden kann. Der durch die Durchtrittsausnehmung 15 verlaufende Saugschlauch 2 bzw. das durch die Durchtrittsausnehmung 16 verlaufende Anschlusskabel 14 steht nach oben hin nicht über die Oberseite 4 des Sauggerätes 1 vor.

Jede Durchtrittsausnehmung 15 bzw. 16 ist durch eine oberseitige Schlitzöffnung 17 bzw. 18 hindurch zugänglich, die in Draufsicht (Figur 2) schräg zur Durchtrittsausnehmung 15 bzw. 16 verläuft. Dabei ist die Schlitzöffnung 17 bzw. 18 schmäler als die Durchtrittsausnehmung 15 bzw. 16, so dass diese auf Grund der unterschiedlichen Verlaufsrichtung von den Rändern der betreffenden Schlitzöffnung 17 bzw. 18 teilweise überdeckt wird. Auf diese Weise wird der Saugschlauch 2 bzw. das Anschlusskabel 14 im durch die Durchtrittsausnehmung 15 bzw. 16 verlaufenden Zustand teilweise überdeckt, so dass ein unabsichtliches Austreten nach oben hin verhindert wird.

Beim Ausführungsbeispiel verlaufen die Schlitzöffnungen 17, 18 in der sich ein Stück weit über den Aufnahmeraum 5 erstreckenden Randpartie 11.

Die Oberseite 4 des Sauggerätes 1, im dargestellten Falle also die Randpartie 11, bildet um die Zugangsöffnung 6 herum eine ebene Stellfläche 19, so dass irgendwelche Gegenstände, insbesondere ein in Figur 3 strichpunktiert angedeuteter Behälter 20, abgestellt werden können. In diesem Zusammenhang kann vorgesehen sein, dass das Sauggerät 1 eine Verriegelungseinrichtung zum Verriegeln des auf die Stellfläche 19 gestellten Behälters 20 aufweist. Diese Verriegelungseinrichtung ist in der Zeichnung lediglich symbolisch durch vier über den Umfang des Sauggeräts verteilt angeordnete Befestigungsriegel 21 angedeutet, die auf den abgestellten Behälter 20 hin und von diesem weg schwenkbar gelagert sein können und im zum Behälter 20 hin geschwenkten Zustand mit diesem verrastet sind.

Beim dargestellten Ausführungsbeispiel verläuft das elektrische Anschlusskabel 14 aus dem Geräteinneren in den Aufnahmeraum 5. Anstelle eines durchgehenden Verlaufs könnte jedoch auch im Aufnahmeraum 5 eine elektrische Anschlussvorrichtung angeordnet sein, mit der das gesonderte Anschlusskabel 14 lösbar verbindbar, insbesondere zusammensteckbar ist. Dabei kann diese Anschlussvorrichtung ebenfalls am Boden 8 des Aufnahmeraumes 5 angeordnet sein.

Beim oben beschriebenen Ausführungsbeispiel verläuft das elektrische Anschlusskabel 14 aus dem Inneren des Sauggeräts in den Aufnahmeraum 5, oder im Aufnahmeraum 5 ist eine Anschlussvorrichtung für das elektrische Anschlusskabel 14 angeordnet.

Die Anordnung könnte jedoch auch so getroffen sein, dass außen am Gerätegehäuse, abseits des Aufnahmeraums 5, eine Anschlussvorrichtung für das elektrische Anschlusskabel 14 vorgesehen ist, oder dass das elektrische Anschlusskabel 14 an der Außenseite des Gerätegehäuses aus diesem tritt. Auch in einem solchen Falle kann das elektrische Anschlusskabel 14 im Aufnahmeraum 5 untergebracht werden. Dabei kann man das Anschlusskabel 14 von außen nach innen durch die Durchtrittsausnehmung 16 führen. Wird das Anschlusskabel 14 zur Inbetriebnahme des Sauggeräts gebraucht, wird es aus dem Aufnahmeraum 5 und der Durchtrittsausnehmung 16 entnommen.

## Patentansprüche

1. Insbesondere transportables Sauggerät (1) zum Absondern von in einem durch einen Saugschlauch (2) angesaugten Saugstrom enthaltenen Partikeln, wobei an der Oberseite (4) des Sauggerätes (1) ein durch eine oberseitige Zugangsöffnung (6) zugänglicher Aufnahmeraum (5) zum Einlegen des Saugschlauchs (2) bei Nichtgebrauch angeordnet ist, wobei im Aufnahmeraum (5) eine Anschlusseinrichtung (7) für den Saugschlauch (2) angeordnet ist oder der Saugschlauch (2) aus dem Inneren des Sauggerätes (1) in den Aufnahmeraum (5) verläuft, **dadurch gekennzeichnet, dass** im Aufnahmeraum (5) eine Anschlussvorrichtung für ein elektrisches Anschlusskabel (14) eines den Saugstrom erzeugenden Gerätemotors angeordnet ist oder das elektrische Anschlusskabel (14) aus dem Inneren des Sauggerätes (1) in den Aufnahmeraum (5) verläuft.

2. Sauggerät (1) nach Anspruch 1, **dadurch gekennzeichnet, dass** im mittleren Bereich des Aufnahmeraums (5) eine von einem Boden (8) des Aufnahmeraums (5) hochstehende, ein Wickelzentrum für den Saugschlauch (2) bildende Gehäusepartie (9) angeordnet ist.

3. Sauggerät (1) nach Anspruch 2, **dadurch gekennzeichnet, dass** die Gehäusepartie (9) einen den Saugstrom erzeugenden Gerätemotor abdeckt.

4. Sauggerät (1) nach Anspruch 2 oder 3, **dadurch gekennzeichnet, dass** an der Oberseite der im Aufnahmeraum (5) hochstehenden Gehäusepartie (9) ein Traggriff (10) zum Tragen des Sauggerätes (1) angeordnet ist.

5. Sauggerät (1) nach einem der Ansprüche 1 bis 4, **dadurch gekennzeichnet, dass** die Zugangsöffnung (6) durch eine den Aufnahmeraum (5) von seinem Umfang her ein Stück weit übergreifenden Randpartie (11) begrenzt wird.

6. Sauggerät (1) nach einem der Ansprüche 1 bis 5, **dadurch gekennzeichnet, dass** eine den Aufnahmeraum (5) am Umfang begrenzende Gehäusewand (12) eine fensterartige Durchbrechung (13) aufweist, durch die hindurch sich der Saugschlauch (2) ausbauchen kann.

7. Sauggerät (1) nach einem der Ansprüche 1 bis 6, **dadurch gekennzeichnet, dass** die Anschlusseinrichtung (7) für den Saugschlauch (2) am Boden (8) des Aufnahmeraums (5) angeordnet ist oder der Saugschlauch (2) am Boden (8) des Aufnahmeraums (5) in diesen verläuft und/oder die Anschlussvorrichtung (7) für das elektrische Anschlusskabel (14) am Boden (8) des Aufnahmeraums (5) angeordnet ist oder das Anschlusskabel (14) am Boden (8) des Aufnahmeraums (5) in diesen verläuft.

8. Sauggerät (1) nach einem der Ansprüche 1 bis 7, **dadurch gekennzeichnet, dass** der Aufnahmeraum (5) durch eine umfangsseitig angeordnete, an der Oberseite offene Durchtrittsausnehmung (15) für den Saugschlauch (2) und/oder durch eine umfangsseitig angeordnete, an der Oberseite offene Durchtrittsausnehmung (16) für das elektrische Anschlusskabel (14) mit der Umgebung verbunden ist.

9. Sauggerät (1) nach Anspruch 8, **dadurch gekennzeichnet, dass** die mindestens eine Durchtrittsausnehmung (15, 16) durch eine in Draufsicht des Sauggerätes (1) schräg zur Durchtrittsausnehmung (15 bzw. 16) verlaufende Schlitzöffnung (17 bzw. 18) zugänglich ist.

10. Sauggerät (1) nach einem der Ansprüche 1 bis 9, **dadurch gekennzeichnet, dass** die Oberseite (4) des Sauggerätes (1) um die Zugangsöffnung (6) herum eine ebene Stellfläche (19) bildet.

11. Sauggerät (1) nach Anspruch 10, **dadurch gekennzeichnet; dass** es eine Verriegelungseinrichtung (21) zum Verriegeln eines auf die Stellfläche (19) gestellten Behälters (20) aufweist.

## Claims

1. Suction device (1), in particular portable, for the separation of particles contained in a suction flow sucked up by a suction hose (2), wherein on the top (4) of the suction device (1) there is provided a storage space (5), accessible through a top access opening (6), for placing of the suction hose (2) when not in use, wherein the storage space (5) contains a connection device (7) for the suction hose (2) or the suction hose (2) runs from the inside of the suction device (1) into the storage space (5), **characterised in that** there is provided in the storage space (5) a connection device for an electrical connection cable (14) of an appliance motor which generates the suction flow, or the electrical connection cable (14) runs into the storage space (5) from the inside of the suction device (1).

2. Suction device (1) according to claim 1, **characterised in that** there is provided in the central area of the storage space (5) a housing section (9) standing up from a base (8) of the storage space (5) and forming a winding centre for the suction hose (2).

3. Suction device (1) according to claim 2, **characterised in that** the housing section (9) covers an appliance motor generating the suction flow.

4. Suction device (1) according to claim 2 or 3, **characterised in that** a carrying handle (10) for carrying the suction device (1) is provided on the top of the housing section (9) which stands upright in the storage space (5).

5. Suction device (1) according to any of claims 1 to 4, **characterised in that** the access opening (6) is bounded by an edge section (11) which overlaps the storage space (5) for a short distance beyond its periphery.

6. Suction device (1) according to any of claims 1 to 5, **characterised in that** a housing wall (12) bounding the periphery of the storage space (5) has a window-like opening (13) through which the suction hose (2) can bulge out.

7. Suction device (1) according to any of claims 1 to 6, **characterised in that** the connection device (7) for the suction hose (2) is provided on the base (8) of the storage space (5) or the suction hose (2) runs into the storage space (5) on the base (8) of the latter and/or the connection device (7) for the electrical connection cable (14) is provided on the base (8) of the storage space (5) or the connection cable (14) runs into the storage space (5) on the base (8) of the latter.

8. Suction device (1) according to any of claims 1 to 7, **characterised in that** the storage space (5) is connected to the environment by a feed-through opening (15) for the suction hose (2), located on the periphery and open at the top, and/or by a feed-through opening (16) for the electrical connection cable (14), located on the periphery and open at the top.

9. Suction device (1) according to claim 8, **characterised in that** the feed-through opening or openings (15, 16) is or are accessible via a slot opening (17 and 18 respectively) running at an angle to the feed-through opening (15 and 16 respectively) in a top view of the suction device (1).

10. Suction device (1) according to any of claims 1 to 9, **characterised in that** the top (4) of the suction device (1) forms a flat base area (19) around the access opening (6).

11. Suction device (1) according to claim 10, **characterised in that** it has a locking device (21) for locking a container (20) placed on the base area (19).

## Revendications

1. Aspirateur (1) en particulier transportable pour séparer les particules contenues dans un flux d'aspiration aspiré par un tuyau d'aspiration (2), dans lequel sur le dessus (4) de l'aspirateur (1) est disposé un espace récepteur (5) accessible par une ouverture d'accès (6) côté supérieur pour l'insertion du tuyau d'aspiration (2) en cas de non utilisation, dans lequel dans l'espace récepteur (5) est disposé un dispositif de raccordement (7) pour le tuyau d'aspiration ou le tuyau d'aspiration (2) s'étend de l'intérieur de l'aspirateur (1) dans l'espace récepteur (5), **caractérisé en ce que** dans l'espace récepteur (5) est disposé un dispositif de raccordement pour un câble de raccordement (14) électrique d'un moteur d'aspirateur générant le flux d'aspiration ou le câble de raccordement (14) électrique s'étend de l'intérieur de l'aspirateur (1) dans l'espace récepteur (5).

2. Aspirateur (1) selon la revendication 1, **caractérisé en ce que** dans la zone médiane de l'espace récepteur (5) est disposée une partie de boîtier (9) dressée à la verticale d'un fond (8) de l'espace récepteur (5), formant un centre d'enroulement pour le tuyau d'aspiration (2).

3. Aspirateur (1) selon la revendication 2, **caractérisé en ce que** la partie de boîtier (9) recouvre un moteur d'aspirateur générant le flux d'aspiration.

4. Aspirateur (1) selon la revendication 2 ou 3, **caractérisé en ce que** sur le dessus de la partie de boîtier (9) dressée à la verticale dans l'espace récepteur (5) est disposée une poignée de transport (10) pour porter l'aspirateur (1).

5. Aspirateur (1) selon l'une quelconque des revendications 1 à 4, **caractérisé en ce que** l'ouverture d'accès (6) est délimitée par une partie de bord (11) recouvrant en partie amplement l'espace récepteur (5) depuis sa périphérie.

6. Aspirateur (1) selon l'une quelconque des revendications 1 à 5, **caractérisé en ce qu'**une paroi de boîtier (12) limitant l'espace récepteur (5) sur la périphérie présente un percement de type fenêtre (13), dans lequel le tuyau d'aspiration (2) peut s'évaser.

7. Aspirateur (1) selon l'une quelconque des revendications 1 à 6, **caractérisé en ce que** le dispositif de raccordement (7) pour le tuyau d'aspiration (2) est disposé sur le fond (8) de l'espace récepteur (5) ou le tuyau d'aspiration (2) s'étend sur le fond (8) de l'espace récepteur (5) dans celui-ci et/ou le dispositif de raccordement (7) pour le câble de raccordement (14) électrique est disposé sur le fond (8) de l'espace récepteur (5) ou le câble de raccordement (14) s'étend sur le fond (8) de l'espace récepteur (5) dans celui-ci.

8. Aspirateur (1) selon l'une quelconque des revendications 1 à 7, **caractérisé en ce que** l'espace récepteur (5) est relié à l'environnement par un évidement de passage (15) disposé côté périphérie, ouvert sur le dessus pour le tuyau d'aspiration (2) et/ou par un évidement de passage (16) disposé côté périphérie, ouvert sur le dessus pour le câble de raccordement (14) électrique.

9. Aspirateur (1) selon la revendication 8, **caractérisé en ce que** l'au moins un évidement de passage (15, 16) est accessible par une ouverture à fente (17 ou 18) s'étendant, en vue en élévation de l'aspirateur (1), en biais par rapport à l'évidement de passage (15 ou 16).

10. Aspirateur (1) selon l'une quelconque des revendications 1 à 9, **caractérisé en ce que** le dessus (4) de l'aspirateur (1) forme autour de l'ouverture d'accès (6) une surface de pose (19) plane.

11. Aspirateur (1) selon la revendication 10, **caractérisé en ce qu'**il présente un dispositif de verrouillage (21) pour le verrouillage d'un récipient (20) posé sur la surface de pose (19).
